# EUROPÄISCHE PATENTSCHRIFT

(11) **EP 1 919 315 B1**
(45) Veröffentlichungstag und Bekanntmachung des Hinweises auf die Patenterteilung: **12.01.2011**
(21) Anmeldenummer: 06777094.1
(22) Anmeldetag: 28.08.2006
(51) Int. Cl.: A41F 9/02

(54) **FORMBUND FÜR EIN KLEIDUNGSSTÜCK, HERSTELLUNGSVERFAHREN HIERFÜR SOWIE KLEIDUNGSSTÜCK MIT EINEM SOLCHEN FORMBUND**
SHAPED WAISTBAND FOR AN ITEM OF CLOTHING, METHOD OF PRODUCING THE SAME, AND ITEM OF CLOTHING HAVING SUCH A SHAPED WAISTBAND
CEINTURE EN FORME POUR UN VETEMENT, PROCEDE DE PRODUCTION A CET EFFET ET VETEMENT POURVU D'UNE TELLE CEINTURE EN FORME

(30) Priorität: 01.09.2005 DE 102005041599
(43) Veröffentlichungstag der Anmeldung: 14.05.2008
(73) Patentinhaber: gardeur gmbh, 41063 Mönchengladbach (DE)
(72) Erfinder: BALLWEG, Thomas, 41066 Mönchengladbach (DE)
(74) Vertreter: Kuhnen & Wacker
(86) Internationale Anmeldenummer: PCT/EP2006/008409
(87) Internationale Veröffentlichungsnummer: WO 2007/025701

(56) Entgegenhaltungen:
- EP-A2- 0 945 535
- FR-A1- 2 340 065
- GB-A- 2 275 413
- US-A- 3 745 588
- US-A- 4 146 934
- US-A1- 2004 019 955

## Beschreibung

Die vorliegende Erfindung betrifft einen Formbund für ein Kleidungsstück, wie beispielsweise eine Hose, ein Rock oder dergleichen, nach dem Anspruch 1, ein Verfahren zur Herstellung eines solchen Formbundes nach dem Anspruch 8 sowie ein Kleidungsstück mit einem solchen Formbund nach Anspruch 16.

Beim Bund von Kleidungsstücken, also bei Hosenbünden oder Rockbünden, wird bislang in der Praxis zwischen dem gewöhnlichen bzw. klassischen Hosen- bzw. Rockbund und dem sogenannten "Formbund" unterschieden.

Zur Vereinfachung der Diskussion wird die vorliegende Erfindung im weiteren Verlauf der Beschreibung beispielhaft an einem Hosenbund erläutert. Die Erfindung und die hierzu geführte Diskussion ist jedoch nicht auf Hosen begrenzt, sondern gilt analog auch für Röcke oder dergleichen Kleidungsstücke, wie dies aus den Ansprüchen deutlich wird.

Ein gewöhnlicher Hosenbund, beispielsweise für eine Herrenhose, besteht aus einem inneren Bundstreifen und einem äußeren Bundstreifen. Dabei sind der innere Bundstreifen und der äußere Bundstreifen als gerade Streifen bzw. gerade Schnittteile aus dem zur Herstellung der Hose verwendeten Material vorgefertigt. Die als gerade Schnittteile vorliegenden Bundstreifen werden entlang der jeweiligen Oberkante des inneren und des äußeren Bundstreifens längs einer dabei entstehenden Bundstreifennaht miteinander vernäht. Dies stellt in der Praxis weiter keine Schwierigkeit dar, da der innere wie auch der äußere Bundstreifen als gerade Streifen vorliegen und das Nähen gerader Nähte entlang gerader Kanten problemlos von Hand wie auch maschinell bewerkstelligt werden kann.

Bei dem so erzeugten Hosenbund weist die Hosenbund-Oberkante mit der Bundstreifennaht dieselbe Länge auf, wie die Hosenbund-Unterkante, d.h., es ergibt sich eine für einen klassischen Hosenbund typische Kontur, die der Umfangsfläche einer zylindrischen Scheibe bzw. einer Kreisscheibe ähnlich ist.

Derlei klassische Hosenbundformen werden häufig für Herrenhosen oder für Hosen mit schlanken Größen verwendet. Dabei kann der beim klassischen Hosenbund möglicherweise als unzureichend empfundene Tragekomfort dadurch verbessert werden, daß ein elastisches Einfaßband in der Bundoberkante mit eingenäht wird. Dieses bietet eine wenngleich begrenzte zusätzliche Elastizität in Umfangsrichtung des Hosenbundes und verbessert damit den Komfort der Hose beim Tragen ein wenig, indem der Hosenbundumfang in einem begrenzten Bereich dem je nach Haltung des Trägers variierenden Umfang des umfaßten Körperbereichs (Unterbauch, Taille bzw. obere Hüftgegend) nachgeben kann.

Neben dem vorstehend diskutierten klassischen Hosen- bzw. Rockbund gibt es zwischenzeitlich sog. "Formbünde". Bei der Herstellung eines Formbundes liegen der innere und der äußere Bundstreifen jedoch nicht als gerade Streifen vor. Diese sind vielmehr als gebogene Streifen ausgebildet, d.h. sie werden als Kreisringsegmente aus dem Stoff als Schnittteile herausgeschnitten und der weiteren Verarbeitung zugeführt.

Bei einer von der Anmelderin angewandten Methode zur Herstellung von Formbünden werden vier Formbundteile aus der Stofflage geschnitten. Diese vier Formbundteile liegen dann im Grobschnitt vor und ergeben letztlich den inneren und den äußeren Bundstreifen. Im nächsten Arbeitsschritt wird häufig eine Einlage z.B. aus einem dünnen Polyestervlies oder dergleichen in einer dem Formbund entsprechenden Form geschnitten. Die aus der Stofflage geschnittenen Formbundteile (Innen- und Außenbundstreifen) werden fixiert, also miteinander verbunden, und anschließend auf die gewünschte Originalgröße feingeschnitten. Nun werden im nächsten Arbeitsschritt der innere und der äußere Bundstreifen an der Oberkante zusammengenäht. Bei diesem Vorgang läuft - je nach Ausführungsform - ein nicht elastisches Lisierband mit. Anschließend wird das nicht elastische Lisierband in der Oberkante des inneren Bundstreifens bzw. in der Oberkante-Innenbund ausgesteppt. Danach wird der Bund zwischengebügelt. Schließlich wird die Unterkante des Innenbundes etwa 1 cm eingeschlagen und gesteppt oder alternativ nicht eingeschlagen, sondern - ggf. mit einem Einfaßband - eingefaßt oder umgestochen bzw. gekettelt. Der Formbund ist damit fertig für die Weiterverarbeitung.

Derartige Formbünde sind beispielsweise auch aus der US 4,146,934 bekannt. Weitere Formbünde sind zudem aus der GB 2 275 413 A, der US 3,745,588, der EP 0 945 535 A2, der US 2004/0019955 A1 und der FR 2 340 065 entnehmbar.

Die Herstellung des bekannten Formbundes ist jedoch mit Nachteilen verbunden. So entsteht beim Schneiden der kreisringsegmentförmigen Bundstreifen zwangsläufig ein erheblicher Verschnitt, der zu unerwünschten Materialverlusten führt. Dieser Verschnitt wird noch dadurch verstärkt, daß der Zuschnitt in zwei Stufen (Grobschnitt, Feinschnitt) erfolgen muß. Hieraus resultiert ein erheblicher Mehrverbrauch von Oberstoff und Einlagen. Nicht zuletzt ist diese Vorgehensweise aufwändig in der Verarbeitung.

Zudem verlaufen Muster, wie beispielsweise Linien-, Schraffur- oder Karomuster, relativ zu den bogenförmigen Schnittlinien nicht konstant im gleichen Winkel, was beim fertigen Formbund zu einer zwar unvermeidbaren, gleichwohl doch unerwünschten Beeinträchtigung des optischen Erscheinungsbildes, insbesondere im dem Rücken zugewandten Hosenbereich, führt.

Abgesehen davon ist es sehr schwierig, die kreisringsegmentförmig geschnittenen Bundstreifen vollautomatisch maschinell zu vernähen, weshalb diese dann häufig unter entsprechend hohen Arbeitskosten teilweise komplett von Hand, teilweise halbautomatisch maschinengestützt vernäht werden.

Sobald diese gebogenen bzw. kreisringsegmentförmigen inneren und äußeren Bundstreifen entlang der jeweiligen benachbarten Oberkante unter Ausbildung einer Bundstreifennaht miteinander vernäht sind, ergibt sich auf Grund der unterschiedlichen Streckenlängen der Hosenbund-Oberkante und der Hosenbund-Unterkante beim Zusammenführen der beiden später den Verschlußbereich bildenden Enden automatisch die für einen Formbund typische Form, die im Prinzip der Umfangsfläche einer Kegelscheibe ähnelt.

Ein so ausgestalteter Formbund bietet gegenüber dem herkömmlichen Hosenbund den Vorteil, daß er stärker auf die Taillen- bzw. Beckenkontur des Käufers bzw. der Käuferin der Hose abgestimmt ist und damit einen wesentlich höheren Tragekomfort bietet. Insbesondere bei Frauen, bei denen die Körperkonturen wesentlich stärker ausgeprägt sind als bei Männern, finden derlei Formbünde einen starken Anklang.

Allerdings wird von der Kundschaft und insbesondere von den weiblichen Kunden beklagt, daß die herkömmlichen Formbünde eine unbefriedigende Passformtreue aufweisen, was daraus resultiert, daß der als gebogener Streifen vorliegende äußere und innere Bundstreifen bzw. Außen- und Innenbund für eine zuverlässige Formtreue relativ fest miteinander vernäht werden müssen, was eine steife Bundnaht zur Folge hat. Dieser Effekt wird noch dadurch nachteilig verstärkt, daß die obere Hosenbundkante durch mehrere Stofflagen und Nähte sehr dick wird, wobei je nach Modell bis zu acht Lagen Stoff vorliegen können. Anders ist jedoch die gewünschte, der Umfangsfläche einer Kegelscheibe ähnelnde Kontur nicht dauerhaft zu gewährleisten.

Darüber hinaus wird von der Kundschaft bemängelt, daß ein solcher Formbund eben auf Grund der vorgenannten Steifigkeit, die zur dauerhaften Erhaltung der Form jedoch zwingend erforderlich ist, einen unbefriedigenden Komfort beim Tragen aufweist. Denn die steife Bundnaht ist nicht elastisch und drückt je nach Haltung im ungünstigen Fall in die Taille bzw. in den Unterbauch, was als unangenehm empfunden wird. Zudem wird von der Kundschaft regelmäßig eine unbefriedigende Passformtreue, da der Formbund im Bereich der Hinterhose oftmals im Rückenbereich von der Körperkontur des Trägers bzw. der Trägerin absteht, anstatt sich an diese anzuschmiegen.

Ganz abgesehen davon wirft die Herstellung von Formbünden bis heute zum Teil nur unzureichend gelöste technische Probleme auf, weshalb Formbünde bevorzugt von Hand gefertigt werden. Die Herstellung von Formbünden ist, wie vorstehend angeschnitten, mit einem hohen Materialverbrauch verbunden. Die Herstellung von Formbünden ist zeitintensiv. Die Herstellung von Formbünden ist zudem aufwendig und nur unter größten Schwierigkeiten einer Automatisierung zugänglich. Eine saubere Verarbeitung der im Bogen zu führenden Nähte ist nur mit großem Aufwand zu gewährleisten, wenn große Stückzahlen mit gleichbleibender Qualität erzielt werden sollen. Dementsprechend sind Formbünde mit hohen Herstellungskosten verbunden.

Darüber hinaus besteht bei den vorstehend diskutierten Formbünden das Problem, daß insbesondere bei Streifen- oder Karomustern ein solcher Formbund keine technisch ideale optische Lösung bietet, da insbesondere in der Hinterhose eine im Bereich der Vorderhose noch beispielsweise senkrecht verlaufende Streifenstruktur auf Grund der Kegelscheibenform nach hinten zur Hinterhose hin nicht mehr senkrecht verläuft, sondern schräg. Diese Veränderung des gewählten Musters entlang des Formbundumfanges ist jedoch eine unerwünschte Beeinträchtigung der Optik der Hose.

Demzufolge ist es Aufgabe der vorliegenden Erfindung, einen Formbund für ein Kleidungsstück, wie beispielsweise eine Hose, ein Rock oder dergleichen, vorzuschlagen, der ein optisch ansprechendes Erscheinungsbild gewährleistet. Ein weiterer Aspekt ist es, einen Formbund vorzuschlagen, der eine zufriedenstellende Passformtreue bietet. Einem weiteren Aspekt zufolge soll der Formbund zugleich derart elastisch bleiben, daß ein hoher Tragekomfort erzielbar wird.

Darüber hinaus soll, unter Vermeidung der vorstehend diskutierten Nachteile, ein Verfahren zur Herstellung eines verbesserten Formbundes angegeben werden. Dabei ist es ein weiterer Aspekt des Verfahrens, daß dieses material- und zeitsparender als herkömmliche Verfahren sein soll. Ein weiterer Aspekt ist es, daß eine saubere, vorzugsweise maschinelle, Verarbeitung der Nähte ermöglicht werden soll.

Schließlich ist es eine Aufgabe der vorliegenden Erfindung, ein Kleidungsstück, wie beispielsweise eine Hose, ein Rock oder dergleichen, anzugeben mit einem verbesserten Formbund.

Die vorstehend diskutierte Aufgabe wird bei der vorliegenden Erfindung gelöst durch die Merkmale des Anspruchs 1, wie auch durch die Merkmale des Anspruchs 8 oder auch durch die Merkmale des Anspruchs 16.

Wie bereits vorstehend erwähnt, wird zur Vereinfachung der Diskussion die vorliegende Erfindung beispielhaft an einem Hosenbund erläutert. Die Erfindung und die hierzu geführte Diskussion ist jedoch nicht auf Hosen begrenzt, sondern gilt analog auch für Röcke oder dergleichen Kleidungsstücke, wie dies aus den Ansprüchen deutlich wird.

Dabei wird nicht von bekannten Formbünden ausgegangen, sondern erstmals für die Herstellung eines Formbundes an einen klassischen Hosenbund als Ausgangspunkt der Entwicklung angeknüpft, trotz der damit strukturell verbundenen Nachteile. Es wird also ein Hosenbund für eine Hose vorgeschlagen, mit einem inneren Bundstreifen und einem äußeren Bundstreifen. Dabei sind der innere und der äußere Bundstreifen gerade Streifen. Der innere und der äußere Bundstreifen sind entlang der Hosenbund-Oberkante miteinander verbunden. Hierbei wird überraschend dennoch erstmals ein Formbund für eine Hose erzeugt, in dem hierfür zwischen die - z.B. im miteinander verbundenen und aufeinanderzugefalteten Zustand - einander zugewandten Innenflächen des inneren Bundstreifens und des äußeren Bundstreifens ein zusätzlicher Streifen in Form eines elastischen Lesierbandes eingelegt ist. Dieser zusätzliche Streifen ist derart verformbar und zugleich mit den Bundstreifen verbunden, daß die Hosenbund-Oberkante nach einem Behandlungsschritt eine kürzere Länge aufweist als die Hosenbund-Unterkante. Auf diese Weise ergibt sich erstmals eine für einen Formbund typische Form, die der Umfangsfläche einer Kegelscheibe ähnlich ist, obgleich anfangs die inneren und äußeren Bundstreifen als gerade Streifen vorgelegen haben.

Dabei kann bei einer beispielhaften Formbundbreite von etwa 3 cm bis 4 cm die Hosenbund-Oberkante eine um z.B. 2 cm bis 3 cm kürzere Länge aufweisen, als die Hosenbund-Unterkante. Dieser Längenunterschied kann bei besonders betonten Formbünden noch größer sein, wie z.B. im Bereich bis zu 4 cm bis 5 cm liegen. Hierbei tritt in vorteilhafter Weise das bei herkömmlichen Formbünden bei ähnlich ausgeprägten Längenunterschieden zwischen der Ober- und Unterkante gefürchtete Kräuseln des der Hosenbund-Oberkante unmittelbar benachbarten Stoffmaterials für den Fachmann überraschend noch nicht auf.

Je nach Ausführungsform des Formbundes kann zwischen den einander zugewandten Innenflächen des inneren und des äußeren Bundstreifens eine zusätzliche Einlage vorgesehen sein, die beispielsweise als Bandware vorliegt, über die volle Breite des noch ungefalteten Formbundes auf die aufgeklappte Innenfläche des Formbundes aufgelegt und mit dieser in Kette fixiert wird. Die Einlage kann hierbei z.B. ein Polyestervlies sein, das in gewebter oder lose gelegter Form vorliegt und z.B. mit einer Polyamidlösung beschichtet auf die Innenseite des Bundstreifens bzw. des Oberstoffs aufgelegt wird und mit diesem z.B. beim Bügeln zu einer Einheit verschmilzt. Die Einlage kann z.B. als DOB-Bund Einlage oder als HAKA-Bund Einlage Verwendung finden, wie sie beispielsweise in verschiedensten Ausführungsformen von der Firma Lainière de Picardie GmbH bekannt ist. Die Einlage kann z.B. einen Träger aus Polyester, Kettfäden aus Polyester und Schußfäden aus Polyester aufweisen. Das Trägermaterial kann aber auch aus einer Mischung aus Polyester und Polyamid bestehen. Die z.B. aus Polyamid bestehende Beschichtung ist hierbei zugleich das Klebematerial, welches letztlich den Oberstoff des Formbundes bzw. der Bundstreifen mit dem Einlagevlies zusammenhält bzw. zusammenklebt.

Dabei bietet dieser erstmals vorgeschlagene, neue, passformgetreue Formbund den erstklassigen Komfort eines elastischen Bundes und zugleich eine äußerst hohe Passformtreue. Dadurch, daß alle Ausgangsteile des neuen Formbundes als gerade Schnittteile vorliegen, welche nach dem Miteinanderverbinden, insbesondere Vernähen, in Form gebracht werden, können diverse störende Nähte entfallen, die ansonsten bei herkömmlichen Formbünden das Erscheinungsbild des Formbundes stören und die Haptik des Formbundes negativ beeinflussen würden.

Darüber hinaus ist der erfindungsgemäße, neu entwickelte Formbund im Vergleich zu herkömmlichen Hosenbünden resourcenschonender, materialsparender, insbesondere stoffsparender, herstellbar. Zudem kann dessen Herstellung schneller erfolgen, so daß teure Arbeitszeit eingespart wird. Indem dabei zudem im wesentlichen nur gerade Nähte herzustellen sind, kann die Verarbeitung bei gleichzeitiger Erzielung großer Stückzahlen wesentlich exakter und sauberer ausgeführt werden, auch maschinell, was wiederum dem Erscheinungsbild und der Haptik des Hosenbundes zu gute kommt.

Gerade bei Hosen mit einem Muster, das nicht uni ausgebildet ist, also bei einer Hose mit einem Streifen- oder Karomuster, besticht der neu entwickelte Formbund durch dessen ideale optische Lösung. Denn selbst in der Hinterhose bleibt das gewählte Muster unverfälscht erhalten und fällt nicht von einer Linie in die andere hinüber oder weicht von der gewünschten Figürlichkeit ab.

Die Verwendung des elastischen Lasierbandes bietet zudem den Vorteil, daß der erfindungsgemäße Formbund auch nach dessen Fertigstellung elastisch in Bezug auf dessen Umfang bleibt und damit dem Träger oder der Trägerin einer solchen Hose einen besonders ausgeprägten Tragekomfort bietet.

Ein hierfür geeignetes Lesierband wird beispielsweise von der Firma Gebrüder Stuhr GmbH, Bänder und Klöppelspitzen in 42111 Wuppertal unter der Artikelnummer 60835/001 mit einer Breite von z.B. 3 mm angeboten. Bei dessen Herstellung findet beispielsweise die von der Firma profit aus Bredford in England bekannte "profit"-Technologie Anwendung, bei der zur Erzielung des später bei der fertigen Hose gewünschten Stretcheffekts mittels "crashen" dem Lesierband eine Dauerelastizität eingeprägt wird, die sicherstellt, daß das elastische Lesierband dauerhaft ein zufriedenstellendes Rücksprungverhalten aufweist, gleichgültig wie oft dieses einem Waschvorgang beim Waschen der Hose unterzogen wird.

Ferner ist vorgesehen, daß der als elastisches Lesierband ausgebildete, zusätzliche Streifen unmittelbar vor dessen Einlage zwischen die beiden Bundstreifen zeitlich begrenzt plastisch verformbar gemacht ist. Dies bietet den Vorteil, daß der Verbund aus innerem und äußerem Bundstreifen, ggf. ergänzt um die Einlage, mit dazwischenliegendem zusätzlichem Streifen in einem Behandlungsschritt, beispielsweise durch Bügeln, derart plastisch verformt werden kann, daß sich die für einen Formbund gewünschte typische Form ergibt, die im Prinzip der Umfangsfläche einer Kegelscheibe ähnlich ist. Gerade bei einem zusätzlichen Streifen, der für sich zunächst nicht plastisch verformbar ist, und erst durch einen zusätzlichen Behandlungsschritt, z.B. eine gezielte Erwärmung, plastisch verformbar gemacht wird, ergibt sich der weitere Vorteil, daß die durch den Behandlungsschritt erzielte endgültige Form zugleich formfixiert werden kann und dennoch elastisch bleibt und damit letztlich den gewünschten hohen Tragekomfort bietet.

Hierbei ist, mit Blick auf das elastische Lesierband vorgesehen, daß der zusätzliche Streifen nach dessen Einlage zwischen die beiden Bundstreifen und abschließender Erwärmung bzw. Behandlung durch letztere zwar in der ausgebildeten Bundform fixiert ist, jedoch weiterhin elastisch verformbar bleibt. Damit wird in vorteilhafter Weise ein hoher Tragekomfort gewährleistet. Darüber hinaus ist damit ein besonders genauer passformgetreuer Formbund gegeben, der sich optimal an die Körperkontur des Trägers bzw. der Trägerin anschmiegt. Dies wird sich dann in einer hohen Akzeptanz in der angesprochenen Käuferschicht wiederspiegeln.

Die vorstehend gestellte Aufgabe wird darüber hinaus mit dem Verfahren zur Herstellung eines erfindungsgemäßen Formbundes nach dem Anspruch 8 gelöst. Ebenfalls gelöst wird die Aufgabe durch die Hose mit dem erfindungsgemäßen Formbund laut Anspruch 16. Dabei ergeben sich in ungeschmälerter Weise dieselben Vorteile, wie bereits vorstehend zum neu entwickelten Formbund diskutiert.

Weiter bevorzugte Ausführungsformen und Varianten des erfindungsgemäßen Formbundes, wie auch des Herstellungsverfahrens hierfür, sowie der damit ausgestalteten Hose sind Gegenstand der Unteransprüche.

In einer bevorzugten Ausführungsform des Formbundes liegen der innere und der äußere Bundstreifen aus einem einzigen geraden Stück einstückig vor. Dies bietet den Vorteil, daß man nur ein Schnittteil für den Formbund benötigt, anstatt der im Stand der Technik bislang benötigten vier Schnittteile. Damit läßt sich der unerwünschte Materialverlust aufgrund Verschnitts beim Zuschnitt des nur noch einen Schnittteils erheblich reduzieren. Darüber hinaus hat sich überraschend gezeigt, daß ein aus einem Schnittteil gefertigter erfindungsgemäßer Formbund eine ebenmäßigere bzw. glattere Oberfläche aufweist, als die beim klassischen Formbund der Fall ist. Zudem vereinfacht sich die Herstellung des Formbundes. Im Falle einer Formbundvariante mit einer Einlage kann die Einlage beispielsweise aus Bandware in geeigneter Breite bestehen und der Formbund dann in Kette fixiert werden.

Alternativ können der innere und der äußere Bundstreifen aus zwei oder mehr geraden Streifen bestehen, die unter Ausbildung einer Bundstreifennaht miteinander vernäht sind. Dies bietet den Vorteil einer zusätzlichen Gestaltungsfreiheit, da für die dem Betrachter zugewandte Außenansicht des Formbundes ein anderes Material verwendet werden kann, als für die der Körperkontur des Trägers bzw. der Trägerin zugewandte innere Oberfläche des Formbundes.

Einer weiter bevorzugten Ausführungsform des Formbundes zufolge wird vorgeschlagen, daß der zusätzliche Streifen mit dem Bundstreifen vernäht ist, wobei je nach Ausführungsform zuvor eine Einlage in den Bund eingefügt bzw. auf die Innenfläche des Bundmaterials aufgelegt und beispielsweise in Kette fixiert wird. Dies bietet den Vorteil, daß die Einbringung des zusätzlichen Streifens verfahrenstechnisch möglichst einfach ausgebildet und ohne größere Schwierigkeiten ausgestaltet und ausgeführt werden kann. Dies führt zu einer besonders kostengünstigen Herstellung des Formbundes.

Einer weiter bevorzugten Ausführungsform zu Folge soll der innere Bundstreifen beispielsweise aus einem Futterstoff und der äußere Bundstreifen beispielsweise aus dem zur Herstellung der betreffenden Hose verwendeten Stoff bestehen. Dies bietet den Vorteil, daß entweder eine zusätzliche gestalterische Freiheit genutzt werden kann, oder die ohnehin bei der Herstellung der Hose verwendeten Materialien auch bei der Erzeugung des Formbundes Verwendung finden, wobei eine unerwünschte Materialvielfalt vermieden werden kann. Der Herstellungsprozeß wird so einfach wie möglich gehalten. In Kombination mit den für einen Formbund erstmals als gerade Streifen vorliegenden Bundstreifen bietet dies zudem den besonderen Vorteil der Stoff- bzw. Material- und Zeitersparnis sowie einer verbesserten Sauberkeit der Nahtausführung während der Verarbeitung.

Gemäß einer weiter bevorzugten Ausführungsform kann die Verformung des zusätzlichen Streifens beispielsweise mittels Erwärmung, insbesondere im Rahmen eines Bügelvorgangs, mittels Licht- oder sonstiger Bestrahlung, mittels Befeuchtung plus Trocknung, mittels einer Fixierpresse oder mittels dergleichen Behandlungsschritte erfolgen. Dies bietet den Vorteil, daß in Abhängigkeit vom verwendeten Material des zusätzlichen Streifens jedwede geeignete Behandlungsmethode in Kombination mit den beispielsweise bereits zur Anwendung gebrachten Herstellungsschritten ideal kombiniert werden kann, um bestmöglich zum erfindungsgemäßen Formbund zu gelangen.

So kann beispielsweise bei einem einstückig ausgebildeten Innen- und Außenbundstreifen dieser als ein Schnittteil für den herzustellenden Formbund zugeschnitten werden. Der Formbund wird dann in Kette fixiert, wobei eine die gesamte Innenfläche des Formbundes abdeckende Einlage aus Bandware mit verarbeitet wird. Anschließend wird das elastische Lesierband eingenäht. Dieses wird vorzugsweise in unmittelbarer Nachbarschaft zur späteren Hosenbund-Oberkante angeordnet. Mit dem Einnähen des zusätzlichen Streifens wird die Bundweite des Formbundes auf das spätere exakte Schnittmaß gearbeitet. Nachfolgend kann die Unterkante des inneren Bundstreifens bzw. des Innenbundes etwa 1 cm eingeschlagen und gesteppt werden. Alternativ kann die Unterkante - ggf. mit einem Einfaßband - eingefaßt oder umgestochen bzw. gekettelt werden. Nun kann das abschließende Formbügeln erfolgen. Der Formbund ist damit fertig für die Weiterverarbeitung.

Dabei bevorzugt die Anmelderin zur Formgebung auf Grund der besonders einfachen Umsetzbarkeit und der besonders ausgeprägten Sauberkeit in der Verarbeitung aktuell einen als Bügelvorgang bzw. Bügelschritt ausgeprägten Behandlungsvorgang bei Verwendung eines elastischen Lesierbandes als zusätzlichem, formgebenden Streifen. Dabei kann dann - nach dem Vernähen des ggf. auch einstückig vorliegenden inneren und äußeren Bundstreifens und dem Ein- bzw. Auflegen des Lesierbandes und ggf. einem Umfalten der Streifenteile - die gewünschte Kontur des Formbundes mittels eines einfachen Bügelschrittes erzeugt werden. Zudem bietet der neue passformgetreue Formbund dann zusätzlich überraschend den Komfort eines elastischen Bundes. Hierbei kann das elastische Lesierband als Einfaßband in der Bund-Oberkante vorliegen, wobei das eine einstückige Bundstreifen-Schnittteil bzw. die Streifenteile aus geraden Schnittteilen hergestellt sind bzw. bestehen, welche in Form gebügelt werden. Dadurch entfallen diverse Nähte, die ansonsten das optische Erscheinungsbild und die Haptik negativ beeinflussen würden. Die erfindungsgemäße Herstellungsmethode ist im Vergleich zu herkömmlichen Herstellungsverfahren stoffsparender, zeitsparender und sauberer in der Verarbeitung der Nähte. Als besonderer Vorteil stellt sich heraus, daß bei Mustern, wie z.B. Streifen oder Karomustern, die beim normalen Formbund keine befriedigende optische Lösung in der Hinterhose ergeben, in überraschenderweise beim erfindungsgemäßen Formbund eine optisch ansprechende Lösung in der Hinterhose erzielbar wird, da das Muster rundherum so bleibt, wie es sein soll.

Schließlich ist in einer weiter bevorzugten Ausführungsform vorgesehen, daß eine Einlage vorgesehen ist, die wenigstens eine Hilfslinie, insbesondere eine Perforierung aufweist. Die Einlage kann z.B. ein Polyestervlies sein, das in gewebter oder lose gelegter Form vorliegt und z.B. mit einer Polyamidlösung beschichtet auf die Innenseite des Bundstreifens bzw. des Oberstoffs aufgelegt wird und mit diesem z.B. beim Bügeln zu einer Einheit verschmilzt.

Die Einlage, auf die beispielsweise die Hilfslinie bzw. die Perforierung zuvor aufgebracht bzw. aus dieser herausgestanzt worden ist, wird auf die Innenflächen des inneren und äußeren Bundstreifens aufgebracht. Die Hilfslinie bzw. Perforation gewährleistet eine verbesserte Ausführbarkeit der Nähte wie auch der Faltungen. Die Hilfslinie dient dabei als sichtbare und/oder als fühlbare Orientierungshilfe für eine erhöhte Bearbeitungsgenauigkeit beim Falten bzw. Nähen. Zudem erleichtert die als Perforierung ausgeführte Hilfslinie ein exaktes Falten längs der dafür vorgesehenen Faltungslinie, da die Perforation insoweit quasi wie eine Sollbruchstelle oder Schwächungslinie funktioniert und ein Falten und/oder Nähen entlang dieser Linie erleichtert.

## Patentansprüche

1. Bund für ein Kleidungsstück, wie beispielsweise eine Hose, ein Rock oder dergleichen, mit einem inneren Bundstreifen (2) und einem äußeren Bundstreifen (4), wobei der innere Bundstreifen (2) und der äußere Bundstreifen (4) gerade Streifen sind, und wobei der innere und der äußere Bundstreifen (2; 4) entlang einer Bund-Oberkante (6) miteinander verbunden sind,
**dadurch gekennzeichnet, daß**
der so erzeugte Bund ein Formbund (1) ist, wobei hierfür zwischen die im miteinander verbundenen und zueinandergefalteten Zustand einander zugewandten Innenflächen (20; 22) des inneren Bundstreifens (2) und des äußeren Bundstreifens (4) ein elastisches Lesierband (18) eingelegt ist, das derart verformbar und mit den Bundstreifen (2; 4) verbunden ist, daß die Bund-Oberkante (6) eine kürzere Länge aufweist, als die Bund-Unterkante, so daß sich eine für einen Formbund (1) typische Form ergibt, die der Umfangsfläche einer Kegelscheibe ähnlich ist, wobei das elastische Lesierband (18) vor dessen Einlage zwischen die beiden Bundstreifen (2; 4) durch einen Behandlungsschritt plastisch verformbar gemacht wird, so daß das elastische Lesierband (18) nach dessen Einlage in den Bund und abschließender Behandlung, insbesondere Erwärmung, durch letztere zwar in der ausgebildeten Bundform fixiert, jedoch weiterhin elastisch verformbar ist.

2. Formbund nach Anspruch 1, **dadurch gekennzeichnet, daß** der innere und der äußere Bundstreifen (2; 4) aus einem einzigen geraden Streifen einstückig sind.

3. Formbund nach Anspruch 1, **dadurch gekennzeichnet, daß** der innere und der äußere Bundstreifen (2; 4) aus zwei geraden Streifen bestehen, die unter Ausbildung einer Bundstreifennaht miteinander vernäht sind.

4. Formbund nach einem der Ansprüche 1 bis 3, **dadurch gekennzeichnet, daß** das elastische Lesierband (18) zumindest mit einem der Bundstreifen (2; 4) vernäht ist.

5. Formbund nach einem der Ansprüche 1 bis 4, **dadurch gekennzeichnet, daß** das elastische Lesierband (18) in unmittelbarer Nachbarschaft zur oder zumindest teilweise in der Bund-Oberkante (6) angeordnet ist.

6. Formbund nach Anspruch 3, **dadurch gekennzeichnet, daß** der innere Bundstreifen (2) aus einem Futterstoff und der äußere Bundstreifen (4) aus dem zur Herstellung des betreffenden Kleidungsstücks, wie beispielsweise eine Hose oder ein Rock, verwendeten Stoff besteht.

7. Formbund nach einem der Ansprüche 1 bis 6, **dadurch gekennzeichnet, daß** eine Einlage vorgesehen ist, die eine Hilfslinie (8; 10; 12), insbesondere eine Perforierung aufweist.

8. Verfahren zur Herstellung eines Bundes für ein Kleidungsstück, wie beispielsweise eine Hose, ein Rock oder dergleichen, mit einem inneren Bundstreifen (2) und einem äußeren Bundstreifen (4), wobei der innere Bundstreifen (2) und der äußere Bundstreifen (4) als gerade Streifen vorliegen, und wobei der innere und der äußere Bundstreifen (2; 4) entlang einer Bund-Oberkante (6) miteinander verbunden sind,
**dadurch gekennzeichnet, daß**
der so erzeugte Bund zu einem Formbund (1) umgeformt wird, wobei hierfür zwischen die im miteinander verbundenen und zueinandergefalteten Zustand einander zugewandten Innenflächen (20; 22) des inneren und äußeren Bundstreifens (2; 4) ein elastisches Lesierband (18) eingelegt und mit den Bundstreifen (2; 4) verbunden wird, wobei der zusätzliche Streifen (18) durch einen anschließenden Behandlungsschritt derart verformt wird, daß die Bund-Oberkante (6) eine kürzere Länge annimmt, als die Bund-Unterkante, so daß sich eine für einen Formbund (1) typische Form ergibt, die der Umfangsfläche einer Kegelscheibe ähnlich ist, wobei elastische Lesierband (18) vor dessen Einlage zwischen die beiden Bundstreifen (2; 4) mittels eines zuvor ausgeführten Behandlungschrittes plastisch verformbar gemacht wird, so daß das elastische Lesierband (18) nach dessen Einlage in den Bund mittels eines nachfolgenden Behandlungsschrittes in die gewünschte Form gebracht und dann in der erzielten Bundform fixiert wird, dabei jedoch weiterhin elastisch verformbar bleibt.

9. Verfahren nach Anspruch 8, **dadurch gekennzeichnet, daß** der innere und der äußere Bundstreifen (2; 4) einstückig aus einem einzigen geraden Streifen hergestellt werden.

10. Verfahren nach Anspruch 8, **dadurch gekennzeichnet, daß** der innere und der äußere Bundstreifen (2; 4) aus zwei geraden Streifen hergestellt werden, vorzugsweise unter Ausbildung einer Bundstreifennaht miteinander vernäht werden.

11. Verfahren nach einem der Ansprüche 8 bis 10, **dadurch gekennzeichnet, daß** das elastische Lesierband (18) zumindest mit einem der Bundstreifen vernäht wird.

12. Verfahren nach einem der Ansprüche 8 bis 11, **dadurch gekennzeichnet, daß** das elastische Lesierband (18) in unmittelbarer Nachbarschaft zur oder zumindest teilweise in der Bund-Oberkante (6) angeordnet wird.

13. Verfahren nach Anspruch 10, **dadurch gekennzeichnet, daß** als Material für den inneren Bundstreifen (2) ein Futter und als Material für den äußeren Bundstreifen (4) das zur Herstellung des betreffenden Kleidungsstücks, wie beispielsweise eine Hose oder ein Rock, verwendete Material ausgewählt wird.

14. Verfahren nach einem der Ansprüche 8 bis 13, **dadurch gekennzeichnet, daß** der Behandlungsschritt einen Erwärmungsschritt, insbesondere einen Bügelvorgang, einen Bestrahlungsvorgang mit Licht- oder anderer Strahlungsenergie, eine Befeuchtungs- plus Trocknungsphase, oder dergleichen umfaßt.

15. Verfahren nach einem der Ansprüche 8 bis 14, **dadurch gekennzeichnet, daß** auf die Innenflächen (20; 22) des inneren und äußeren Bundstreifens (2; 4) eine Einlage aufgebracht wird, die eine Hilfslinie (8; 10; 12), insbesondere eine Perforierung aufweist.

16. Kleidungsstück, wie beispielsweise eine Hose, ein Rock oder dergleichen, mit einem Formbund (1) nach wenigstens einem der Ansprüche 1 bis 7.

## Claims

1. Waistband for an item of clothing, such as for example trousers, a skirt or the like, having an inner waistband strip (2) and an outer waistband strip (4), wherein the inner waistband strip (2) and the outer waistband strip (4) are straight strips, and wherein the inner and the outer waistband strips (2; 4) are joined to one another along a waistband upper edge (6), **characterised in that** the waistband thus produced is a shaped waistband (1), wherein for this an elastic additional tape (18) which can be deformed and is joined to the waistband strips (2; 4) such that the waistband upper edge (6) has a shorter length than the waistband lower edge, is placed between the inner surfaces (20; 22) of the inner waistband strip (2) and of the outer waistband strip (4) which are facing one another in the state in which they are joined to one another and folded together so that a shape which is typical for a shaped waistband (1) is produced which is similar to the peripheral surface of a tapered disc, wherein the elastic additional tape (18) is made to be plastically deformable by a treatment step before its insertion between the two waistband strips (2; 4) so that the elastic additional tape (18) after its insertion into the waistband and final treatment, in particular heating, is fixed by the latter, specifically in the formed waistband shape, but continues to be elastically deformable.

2. Shaped waistband according to claim 1, **characterised in that** the inner and the outer waistband strips (2; 4) are integral from a single straight strip.

3. Shaped waistband according to claim 1, **characterised in that** the inner and the outer waistband strips (2; 4) consist of two straight strips which are stitched to one another with formation of a waistband strip seam.

4. Shaped waistband according to one of claims 1 to 3, **characterised in that** the elastic additional tape (18) is stitched at least to one of the waistband strips (2; 4).

5. Shaped waistband according to one of claims 1 to 4, **characterised in that** the elastic additional tape (18) is arranged in the immediate vicinity of or at least partly in the waistband upper edge (6).

6. Shaped waistband according to claim 3, **characterised in that** the inner waistband strip (2) consists of a lining material and the outer waistband strip (4) consists of the material used for producing the relevant item of clothing, such as for example trousers or a skirt.

7. Shaped waistband according to one of claims 1 to 6, **characterised in that** an insert is provided which has an auxiliary line (8; 10; 12), in particular a perforation.

8. Process for producing a waistband for an item of clothing, such as for example trousers, a skirt or the like, having an inner waistband strip (2) and an outer waistband strip (4), wherein the inner waistband strip (2) and the outer waistband strip (4) are present as straight strips, and wherein the inner and the outer waistband strips (2; 4) are joined to one another along a waistband upper edge (6), **characterised in that** the waistband thus produced is reshaped to form a shaped waistband (1), wherein for this an elastic additional tape (18) is placed between the inner surfaces (20; 22) of the inner and outer waistband strip (2; 4) which are facing one another in the state in which they are joined to one another and folded together, and joined to the waistband strips (2; 4), wherein the additional strip (18) is deformed by a subsequent treatment step such that the waistband upper edge (6) assumes a shorter length than the waistband lower edge so that a shape which is typical for a shaped waistband (1) is produced which is similar to the peripheral surface of a tapered disc, wherein elastic additional tape (18) is made to be plastically deformable by means of a previously executed treatment step before its insertion between the two waistband strips (2; 4) so that the elastic additional tape (18) after its insertion into the waistband is brought to the required shape by means of a subsequent treatment step and then is fixed in the waistband shape achieved, but thus continues to remain elastically deformable.

9. Process according to claim 8, **characterised in that** the inner and the outer waistband strips (2; 4) are produced to be integral from a single straight strip.

10. Process according to claim 8, **characterised in that** the inner and the outer waistband strips (2; 4) are produced from two straight strips, are stitched to one another preferably with formation of a waistband strip seam.

11. Process according to one of claims 8 to 10, **characterised in that** the elastic additional tape (18) is stitched at least to one of the waistband strips.

12. Process according to one of claims 8 to 11, **characterised in that** the elastic additional tape (18) is arranged in the immediate vicinity of or at least partly in the waistband upper edge (6).

13. Process according to claim 10, **characterised in that** a lining is selected as the material for the inner waistband strip (2) and the material used for producing the relevant item of clothing, such as for example trousers or a skirt, is selected as the material for the outer waistband strip (4).

14. Process according to one of claims 8 to 13, **characterised in that** the treatment step comprises a heating step, in particular an ironing process, an irradiation process using light energy or other radiation energy, a moistening phase plus drying phase, or the like.

15. Process according to one of claims 8 to 14, **characterised in that** an insert which has an auxiliary line (8; 10; 12), in particular a perforation, is applied to the inner surfaces (20; 22) of the inner and outer waistband strip (2; 4).

16. Item of clothing, such as for example trousers, a skirt or the like, having a shaped waistband (1) according to at least one of claims 1 to 7.

## Revendications

1. Ceinture pour un vêtement, tel qu'un pantalon, une jupe ou similaire, avec un ruban de ceinture intérieur (2) et un ruban de ceinture extérieur (4), le ruban de ceinture intérieur (2) et le ruban de ceinture extérieur (4) étant des rubans droits et les rubans de ceinture intérieurs et extérieurs (2 ; 4) étant reliés entre eux le long d'une arête supérieure de ceinture (6),
**caractérisée en ce que**
la ceinture ainsi générée est une ceinture en forme (1), une bande lisible élastique (18) étant introduite à cet effet entre les surfaces intérieures (20 ; 22) tournées l'une vers l'autre à l'état relié et plié l'un vers l'autre du ruban de ceinture intérieur (2) et du ruban de ceinture extérieur (4), laquelle peut être déformée et est reliée aux rubans de ceinture (2 ; 4) de telle manière que l'arête supérieure de ceinture (6) présente une longueur plus courte que l'arête inférieure de ceinture de sorte qu'il résulte une forme typique pour une ceinture en forme (1) qui est semblable à la surface périphérique d'une poulie à cônes, la bande lisible élastique (18) étant rendue plastiquement déformable avant son insertion entre les deux rubans de ceinture (2 ; 4) par une étape de traitement de sorte que la bande lisible élastique (18) soit certes fixée après son insertion dans la ceinture et le traitement final, en particulier l'échauffement par cette dernière dans la forme de ceinture réalisée mais puisse en outre être déformée plastiquement.

2. Ceinture en forme selon la revendication 1, **caractérisée en ce que** les rubans de ceinture intérieurs et extérieurs (2 ; 4) sont constitués intégralement d'une seule bande droite.

3. Ceinture en forme selon la revendication 1, **caractérisée en ce que** les rubans de ceinture intérieurs et extérieurs (2 ; 4) se composent de deux rubans droits qui sont cousus entre eux en réalisant une couture de ruban de ceinture.

4. Ceinture en forme selon l'une quelconque des revendications 1 à 3, **caractérisée en ce que** la bande lisible élastique (18) est cousue au moins à l'un des rubans de ceinture (2 ; 4).

5. Ceinture en forme selon l'une quelconque des revendications 1 à 4, **caractérisée en ce que** la bande lisible élastique (18) est disposée à proximité immédiate ou au moins en partie dans l'arête supérieure de ceinture (6).

6. Ceinture en forme selon la revendication 3, **caractérisée en ce que** le ruban de ceinture intérieur (2) se compose d'une doublure et le ruban de ceinture extérieur (4) se compose d'une matière utilisée pour la fabrication du vêtement concerné tel qu'un pantalon ou une jupe.

7. Ceinture en forme selon l'une quelconque des revendications 1 à 6, **caractérisée en ce qu'**une insertion est prévue, laquelle présente une ligne subsidiaire (8 ; 10 ; 12), en particulier une perforation.

8. Procédé de fabrication d'une ceinture pour un vêtement tel qu'un pantalon, une jupe ou similaire, avec un ruban de ceinture intérieur (2) et un ruban de ceinture extérieur (4), le ruban de ceinture intérieur (2) et le ruban de ceinture extérieur (4) se présentant sous la forme de rubans droits et les rubans de ceinture intérieurs et extérieurs (2 ; 4) étant reliés entre eux le long d'une arête supérieure de ceinture (6),
**caractérisé en ce que**
la ceinture ainsi générée est déformée en une ceinture en forme (1), une bande lisible élastique (18) étant introduite à cet effet entre les surfaces intérieures (20 ; 22) tournées l'une vers l'autre à l'état relié et plié l'un vers l'autre du ruban de ceinture intérieur (2) et du ruban de ceinture extérieur (4) et étant reliée aux rubans de ceinture (2; 4), le ruban supplémentaire (18) étant déformé par une étape de traitement consécutive de telle manière que l'arête supérieure de ceinture (6) présente une longueur plus courte que l'arête inférieure de ceinture de sorte qu'il résulte une forme typique pour une ceinture en forme (1) qui est semblable à la surface périphérique d'une poulie à cônes, la bande lisible élastique (18) étant rendue plastiquement déformable avant son insertion entre les deux rubans de ceinture (2 ; 4) par une étape de traitement réalisée auparavant de sorte que la bande lisible élastique (18) soit amenée à la forme souhaitée après son insertion dans la ceinture par une étape de traitement consécutive et soit ensuite fixée dans la forme de ceinture obtenue tout en restant cependant en outre élastiquement déformable.

9. Procédé selon la revendication 8, **caractérisé en ce que** les rubans de ceinture intérieurs et extérieurs (2 ; 4) sont fabriqués intégralement en un seul ruban droit.

10. Procédé selon la revendication 8, **caractérisé en ce que** les rubans de ceinture intérieurs et extérieurs (2 ; 4) sont constitués de deux bandes droites, de préférence sont cousus entre eux en réalisant une couture de ruban de ceinture.

11. Procédé selon l'une quelconque des revendications 8 à 10, **caractérisé en ce que** la bande lisible (18) élastique est cousue au moins à l'un des rubans de ceinture.

12. Procédé selon l'une quelconque des revendications 8 à 11, **caractérisé en ce que** la bande lisible (18) élastique est disposée à proximité directe ou au moins en partie dans l'arête supérieure de ceinture (6).

13. Procédé selon la revendication 10, **caractérisé en ce que** comme matériau pour le ruban de ceinture intérieur (2) est sélectionnée une doublure et comme matériau pour le ruban de ceinture extérieur (4) est
sélectionné le matériau utilisé pour la fabrication du vêtement concerné tel qu'un pantalon ou une jupe.

14. Procédé selon l'une quelconque des revendications 8 à 13, **caractérisé en ce que** l'étape de traitement comporte une étape d'échauffement, en particulier un processus de repassage, un processus d'irradiation avec une énergie lumineuse ou autre énergie rayonnante, une phase d'humidification plus de séchage ou similaire.

15. Procédé selon l'une quelconque des revendications 8 à 14, **caractérisé en ce qu'**une insertion est appliquée sur les surfaces intérieures (20 ; 22) du ruban de ceinture intérieur et extérieur (2 ; 4), laquelle présente une ligne subsidiaire (8 ; 10 ; 12), en particulier une perforation.

16. Vêtement tel qu'un pantalon, une jupe ou similaire avec une ceinture en forme (1) selon au moins l'une quelconque des revendications 1 à 7.
